# EUROPÄISCHE PATENTSCHRIFT

(11) **EP 0 663 808 B1**
(45) Veröffentlichungstag und Bekanntmachung des Hinweises auf die Patenterteilung: **09.04.1997**
(21) Anmeldenummer: 93922918.3
(22) Anmeldetag: 07.10.1993
(51) Int. Cl.: A47L 11/16, A47L 11/162

(54) **VERFAHREN UND VORRICHTUNG ZUR REINIGUNG UND/ODER PFLEGE VON BÖDEN UND/ODER BODENBELÄGEN ALLER ART**
PROCESS AND DEVICE FOR CLEANING AND/OR CARE OF FLOORS AND/OR FLOOR COVERINGS OF ALL KINDS
PROCEDE ET DISPOSITIF POUR LE NETTOYAGE ET/OU L'ENTRETIEN DE TOUS LES TYPES DE SOLS ET/OU DE REVETEMENTS DE SOL

(30) Priorität: 10.10.1992 DE 4233888
(43) Veröffentlichungstag der Anmeldung: 26.07.1995
(73) Patentinhaber: Hoersch, Guido, D-50226 Frechen (DE)
(72) Erfinder: HOERSCH, Reinhard, D-50226 Frechen (DE); HOERSCH, Guido, D-50226 Frechen (DE)
(74) Vertreter: Mey, Klaus-Peter, Dr.-Ing. Dipl.-Wirtsch.-Ing.
(86) Internationale Anmeldenummer: EP9302747
(87) Internationale Veröffentlichungsnummer: WO9408504

(56) Entgegenhaltungen:
- WO-A-86/00511
- WO-A-90/10415
- DE-A- 2 615 501
- FR-A- 1 023 116
- GB-A- 789 223
- GB-A- 2 262 219
- US-A- 2 764 394
- US-A- 3 795 932
- PATENT ABSTRACTS OF JAPAN vol. 015, no. 243 (C-0842)21. Juni 1991 & JP,A,30 077 529 (MATSUSHITA ELECTRIC IND CO LTD) 3. April 1991

## Beschreibung

Die Erfindung betrifft ein Verfahren und eine Vorrichtung zur Reinigung und/oder Pflege von Böden und/oder Bodenbelägen aller Art mittels einer Maschine, wobei der zu behandelnde Boden bzw. Bodenbelag fallweise mit einem Zusatzmedium wie Wasser unter Zufuhr von Wärme behandelt wird, wobei als Wärmeträger ein Heißluftstrom verwendet wird, der durch die Maschine auf die Bodenfläche gelangt.

Vorrichtungen zur Reinigung von Böden und/oder Bodenbelägen sind in großer Zahl bekannt. Die überwiegende Anzahl von diesen ist in ihrer Ausgestaltung und Ausstattung ausschließlich für die Reinigung textiler Bodenbeläge eingerichtet und für die Reinigung oder Pflege anderer Bodenbeläge wie Kunststoff, Linoleum, Parkett oder Marmor nicht geeignet.

Aus der DE-U-8 304 300.7 ist eine Teppichreinigungsvorrichtung bekannt, die sich die elektrostatische Aufladung der Schmutzpartikel zunutze macht. Eine Reinigung unter erhöhter Temperatur ist damit nicht vorgesehen; allerdings wird in der EP-B1-0188475 für Teppichböden eine Reinigung unter erhöhter Temperatur zwischen 40 bis 80 Grad vorgeschlagen. Eine Behandlung anderer Böden unter erhöhter Temperatur ist nicht vorgesehen.

Es sind Einscheibenmaschinen bzw. sogenannte Rotormaschinen zur Reinigung und Pflege von Kunststoff-, Holz- oder Steinfußböden bekannt, die vielfach mit rotierenden Bürsten ausgebildet sind. Ein Beispiel hierfür ist in der WO-A-90 10415 beschrieben, welche bereits eine Zufuhr der Reinigungs-Flüssigkeit durch den Drehteller offenbart.

Solche Rotor-Reinigungsmaschinen weisen jedoch in der Regel keine Mittel zur Aufbringung von Wärme auf die zu bearbeitende Fläche auf. Wenn eine alte, durch Verunreinigung oder Abrieb unansehnlich gewordene Glanzschicht vor dem Auftrag einer neuen Glanzschicht vom Boden entfernt werden mußte, dann wurde dies zumeist unter erheblichem Einsatz von chemischen Reinigungsmitteln, insbesondere mit einem ökologisch bedenklichen sogenannten Grundreiniger, einem stark alkalischen oder sauren Substrat, sowie unter Verwendung von heißem Wasser vorgenommen. Dabei wurde dann der im heißen Wasser gelöste Grundreiniger auf den Boden aufgeschüttet oder mit Wischlappen verteilt, und nach einer vorgegebenen Einwirkungszeit die verschmutzte Schicht mit Hilfe der Reinigungsmaschine abgetragen. Dabei bedurfte es dann eines unwirtschaftlich hohen Einsatzes manueller Arbeitskräfte, um diese aufwendige und vom Standpunkt der Umweltbelastung bedenkliche Arbeit auszuführen. Dabei läßt auch die Wirkung von warmem Wasser bei dieser Art der Bodenreinigung schnell nach, weil der auf den Fußboden aufgetragene Wasserfilm einen so geringen Wärmespeicher darstellt, daß eine wirksame Erwärmung der zu reinigenden Bodenschicht nicht gewährleistet ist.

Eine Teppichreinigungsmaschine ist auch in der DE-A-26 15 501 beschrieben. Hierbei handelt es sich um ein Waschsauger-Druckluft-Sprüh- und Saugsystem zur Feuchtreinigung von fest verlegten Stoffen, mit welchem Reinigungsflüssigkeit über eine Flachstrahldüse mittels Druckluft auf den zu reinigenden Stoff gepreßt und durch zwangsgeführtes Absaugen sofort wieder abgezogen wird. Die Druckluft kann durch eine elektrische Heizung erhitzt werden, ebenso wird der Stoff durch zwangsgeführte Heißluft getrocknet. Ein erheblicher Nachteil dieses Systems ist durch die konstruktiv äußerst aufwendige und komplizierte Bauart bedingt, darüberhinaus erfordert eine wirksame Anwendung erhebliche Erfahrung. Außerdem werden große Mengen an Reinigungsmitteln benötigt und die Trocknungszeit ist trotz Heizung verhältnismäßig lang.

Der vorliegenden Erfindung liegt die Aufgabe zugrunde, ein Verfahren und eine Vorrichtung anzugeben, die sich zur universellen Reinigung und/oder Pflege von Böden und/oder Bodenbelägen aller Art wie Teppichen, Kunststoffen, Linoleum, Parkett, Keramik, Steinfliesen oder Marmor etc. eignen und die vorgenannten Schwierigkeiten, Nachteile und technischen Grenzen bekannter Geräte vermeiden. Insbesondere soll damit eine im wesentlichen konstante Temperatur im Bereich des Arbeitsfeldes einstellbar sein, ohne daß eine separate Erwärmung des Vorrates von Wasser und/oder Reinigungs- oder Pflegemitteln erforderlich ist. Weiterhin soll mit dem Verfahren und der Vorrichtung eine so effektive Reinigungswirkung erzielbar sein, daß auch eine Grundreinigung von Böden oder Bodenbelägen aller Art bei äußerst sparsamem Einsatz von Arbeitskräften sowie von Reinigungs- oder Pflegemitteln unter Vermeidung einer Verwendung chemischer, insbesondere ökologisch bedenklicher Grundreiniger mit geringerem Arbeitsaufwand als bisher durchführbar ist.

Die Lösung der Aufgabe gelingt bei einem Verfahren der eingangs genannten Art mit der Erfindung dadurch, daß die Maschine eine Ein- oder Mehrscheiben-Rotormaschine mit zumindest einem Treibteller ist, und daß das Zusatzmedium und/oder ein fluides bzw. pastöses Reinigungs- oder Pflegesubstrat stufenweise erwärmt wird, wobei es in einer ersten Stufe im Heißluftstrom vorgewärmt und danach im Durchlauf durch den Treibteller weiter erwärmt wird.

Durch die erfindungsgemäße Maßnahme wird der Heißluftstrom bzw. erwärmtes Zusatzmedium durch den Treibteller hindurch zur vollen Wirksamkeit auf die Bodenfläche gebracht.

Mit dem Verfahren wird erstmals in überraschender Weise erreicht, daß eine im wesentlichen konstante Temperatur des bearbeiteten Bodens bzw. Bodenbelages im Bereich des Arbeitsfeldes erzeugt und aufrechterhalten wird, ohne daß hierfür eine separate Erwärmung des bereitgehaltenen Wassers bzw. Reinigungs- oder Pflegemittels erforderlich ist. Dadurch wird eine so effektive Reinigungs- oder Pflegewirkung erzielt, daß zum Beispiel auch eine Grundreinigung von Böden aller Art bei äußerst sparsamem Einsatz von Arbeitskräften sowie von Reinigungs- oder Pflegemitteln unter Vermeidung einer Verwendung chemischer, insbesondere ökologisch bedenklicher Grundreiniger mit relativ geringerem Arbeitsaufwand als bisher durchführbar ist. Insbesondere fetthaltige Verschmutzungen (annähernd 50 % aller Verschmutzungen sind fetthaltig) werden mit dem Verfahren unter Anwendung von geregelter Wärmezufuhr deutlich schneller als mit bekannten Verfahren angelöst und beseitigt. Angesichts der großen Personalknappheit und steigender Personalkosten, beispielsweise im Krankenhausbereich, führt die in Versuchen erwiesene signifikante Verbesserung des Reinigungseffektes zu einer spürbaren Kosten- und Personalentlastung.

Eine Ausgestaltung des Verfahrens sieht vor, daß das Zusatzmedium unter Verwendung einer beheizbaren Auffangschale in der ersten Erwärmungsstufe vorgewärmt wird.

Eine weitere Ausgestaltung sieht vor, daß das Zusatzmedium durch das Rotationszentrum hindurch auf die zu behandelnde Fläche aufgegeben wird. Hierdurch wird eine sehr gute Verteilung bei gleichzeitiger Erwärmung von Reinigungs- bzw. Pflegemittel sowie Bodenfläche bewirkt.

Eine andere Ausgestaltung sieht vor, daß der Heißluftstrom mit vergleichsweise hoher Geschwindigkeit unter Ausbildung einer energiereichen Strömung gegen den Treibteller und die Matte austritt, wobei durch den Strömungsdruck Zusatzmedium wie Wasser oder fluides bzw. pastöses Reinigungs- oder Pflegesubstrat erwärmt und durch Treibteller oder Bürste hindurch auf den Boden aufgegeben und gleichmäßig verteilt wird.

Eine weitere Ausgestaltung des Verfahrens sieht vor, daß die Temperatur der bearbeiteten Fläche unter Verwendung eines vorzugsweise im Rotationszentrum des Rotors befindlichen Temperaturfühlers kontrolliert wird.

Eine weitere Ausgestaltung sieht vor, daß die Temperatur der bearbeiteten Fläche nach Maßgabe eines vorgegebenen Reinigungs- oder Pflegeprogrammes und/oder nach Art des Bodenbelages eingestellt wird. Hierdurch kann der Energieeinsatz auf ein vergleichsweise sparsames Maß eingestellt werden.

Insgesamt wird bei optimalem Reinigungs- bzw. Pflegeeffekt zugleich ein äußerst sparsamer und wirkungsvoller Einsatz von Reinigungs- oder Pflegemitteln sowie von Energie und Arbeitskraft erreicht.

Eine Vorrichtung zur Reinigung und/oder Pflege von Böden und/oder Bodenbelägen aller Art, mit einem oberhalb eines Maschinengehäuses in einem Motorgehäuse angeordneten Antriebsaggregat sowie einem von diesem über eine Welle angetriebenen Rotor und einem an der Unterseite des Rotors angeordneten Treibteller, zur Durchführung des Verfahrens nach der Erfindung, ist dadurch gekennzeichnet,
- daß diese einen Generator zur Erzeugung eines energiereichen Heißluftstromes mit einer Heißluftleitung und einer innerhalb des Maschinengehäuses abwärts gerichteten Heißluft-Austrittsdüse aufweist, wobei der Heißluft-Generator für mehrere Temperaturstufen mit einem Temperatur-Wahlschalter ausgerüstet ist,
- daß der Treibteller Löcher bzw. Durchbrüche aufweist, und
- daß das Ausblasorgan des Generators in einer zur Achse des Rotors etwa parallelen Achse angeordnet und seine Mündung vorzugsweise dicht oberhalb des Treibtellers etwa in der Mitte zwischen Rotationszentrum und Peripherie des Treibtellers angeordnet ist.

Weitere vorteilhafte Ausgestaltungen sind entsprechend den Unteransprüchen vorgesehen. Einzelheiten, Merkmale und Vorteile der Erfindung ergeben sich aus der nachstehenden Erläuterung der in den Zeichnungen schematisch dargestellten Ausführungsbeispiele.

Es zeigen:
- Fig. 1: eine Seitenansicht der Vorrichtung,
- Fig. 2: eine Draufsicht auf den gelochten Treibteller,
- Fig. 3: eine Seitenansicht der Vorrichtung, teilweise im Schnitt,
- Fig. 3a: das obere Ende der Führungsstange in Ansicht mit integriertem Handschalter,
- Fig. 4: eine Ansicht der Unterseite der Vorrichtung,
- Fig. 5: einen Schnitt durch den Treibteller entlang der Schnittlinie V-V in Fig. 6,
- Fig. 6: eine Draufsicht auf den Treibteller gemäß Fig. 5,
- Fig. 7: eine Ansicht des Flüssigkeitsrohres für Zusatzmedium in etwa natürlicher Größe,
- Fig. 8: eine Ansicht der Vorrichtung mit beheizter Auffangschale,
- Fig. 9: eine Draufsicht auf einen Treibteller mit integrierter Elektro-Heizung.

Die in der Figur 1 dargestellte Vorrichtung weist einen Rotor (1) mit einem Antriebsaggregat (5) in einem Motorgehäuse (25) auf. Der Rotor (1) sitzt auf einer (nicht dargestellten) Welle im Maschinengehäuse (24) und besitzt einen an seiner Unterseite vorzugsweise profilierten Treibteller (2) mit einer darunter liegenden mitdrehenden Matte (50). Wie aus Figur 2 ersichtlich, ist der Treibteller (2) mit Löchern (3) bzw. schlitzförmigen Durchbrüchen (4) und gegebenenfalls an seiner Unterseite als Bürste ausgebildet.

Die Matte (50) kann entsprechend der Art des bearbeiteten Bodenbelages (49) unterschiedlich ausgeführt sein; sie weist beispielsweise beim Einsatz zur Teppichreinigung einen Belag mit Reinigungsborsten auf. Die Matte (50) kann aus einem porösen textilen Körper bestehen, etwa aus einem Nadelvlies, und trägt an ihrer Unterseite einen der jeweiligen Reinigungsprozedur angepaßten Strukturbelag. Es gibt je nach Reinigungsart sehr unterschiedliche Matten (50), die auch als "Pads" bezeichnet werden. Sie können aus Geweben mit mehr oder weniger hartem Textilmaterial bestehen, sie können für die Reinigung von Teppichen oder Stoffen luftdurchlässig oder auch undurchlässig sein und z. B. aus Polyvinylfasern bestehen. Härtere Gewebe für Grundreinigung bestehen aus Polyester bzw. Polyethylen (Nylon). Für Schrupp- oder Schamponierarbeiten werden Bürsten mit Hartborsten verwendet. Andere Pads, die aus scheibenförmigen Vliesen, z.B. aus Polyester oder Nylon bestehen, können je nach Härte eingebettete Schleifkörper aufweisen. Zu ihrer Kennzeichnung sind solche Pads in Abhängigkeit ihres geringeren oder größeren Abriebs unterschiedlich gefärbt. Grün gefärbte Pads haben einen mittleren Abrieb. Sie werden meist in Cleanerverfahren eingesetzt, schwarze Pads werden zur Grundreinigung herangezogen. Gelegentlich können Pads auch Durchbrüche aufweisen.

Die Vorrichtung weist einen Generator (20) zur Erzeugung eines Heißluftstromes (23) auf, dessen Temperatur in Anpassung an die Art des zu bearbeitenden Bodens bzw. Bodenbelages (49) einstellbar ist. Eine günstige Reinigungstemperatur liegt beispielsweise für textile Beläge bei 40° Celsius, für nicht- textile Böden und/oder Beläge bei maximal 80° Celsius.

Der Heißluftgenerator (20) besitzt ein Ausblasorgan (21), dessen Mündung (22) dicht oberhalb des Treibtellers (2) angeordnet ist. Die Mündung (22) des Ausblasorgans (21) befindet sich etwa in der Mitte zwischen dem Rotationszentrum und der Peripherie des Treibtellers (2).

Infolge dieser Anordnung wird mit Vorteil der Heißluftstrom (23) und das mit diesem zusammen aufgegebene Reinigungs- oder Pflegesubstrat durch den Treibteller bzw. die Bürste (2) und/oder die Matte (50) hindurch auf die zu reinigende Bodenfläche (49) aufgetragen. Dabei erzeugt der Industriefön (20) einen mit vergleichsweise hoher Geschwindigkeit austretenden Heißluftstrom (23), wobei die Einwirkung der Heißluft, beispielsweise durch Poren in der Matte (50) gegen die Bodenfläche (49) zu, eine vorteilhafte Steigerung der Reinigungswirkung zur Folge hat. Der Vorteil liegt darin, daß die im Heißluftstrom (23) bzw. vom Zusatzmedium transportierte Wärmemenge auf kurzem Wege durch den Treibteller (2) und die mitrotierende Matte (50) hindurch auf die in Reinigung oder Pflege befindliche Bodenbelagsfläche (49) zur Wirkung gebracht wird.

Die erfindungsgemäße Reinigungs- und Pflegevorrichtung ist mit einem üblichen Fahrgestell, beispielsweise mit zwei Rädern (44), sowie mit einer Führungsstange (45) am vorzugsweise schweren Maschinengehäuse (24) ausgestattet. Sie weist eine Dosiereinrichtung (38) für Reinigungs- oder Pflegemittel auf, deren Austrittsöffnung oberhalb des Treibtellers (2) angeordnet ist. Es kann also auch von der Maßnahme Gebrauch gemacht sein, daß die Dosiereinrichtung (38) einen in der Rotationsachse (x-x) der Welle des Rotors (1) angeordneten Austrittskanal aufweist. Damit wird erreicht, daß durch das Rotationszentrum austretendes Reinigungs- oder Pflegemittel durch die rotierende Matte (50) gleichmäßig und äußerst sparsam auf die zu reinigende Fläche (49) aufgebracht und dort verteilt wird. Weiterhin ist in der Rotationsachse (x-x) ein bis gegen den zu bearbeitenden Bodenbelag (49) reichender Temperaturfühler angeordnet. Dieser arbeitet dann mit einer an sich bekannten Regeleinrichtung in dem Sinne zusammen, daß die Temperatur der zu reinigenden Fläche (49) nach Maßgabe eines vorgegebenen Reinigungs- oder Pflegeprogrammes und/oder nach Art des Bodenbelages optimal eingestellt wird.

Figur 3 zeigt die Reinigungsmaschine in Seitenansicht und teilweise im Schnitt. Diese weist ein Maschinengehäuse (24) aus Druckguß mit einem daran angeordneten Fahrgestell mit zwei Rädern (44) auf. Am Fahrgestell ist die Führungsstange (45) und an deren Ende entsprechend der Darstellung in Figur 3a ein Bedienungs-Handgriff (46) mit einem EIN-AUS-Schalter (47) angeordnet. Die Führungsstange (45) ist auf- und abklappbar in einem Gelenk (43) mit dem Maschinengehäuse (24) verbunden. Die Vorrichtung weist einen Flüssigkeitsbehälter (39) auf, der wahlweise als Zusatzmedium Wasser oder ein Reinigungs- bzw. Pflegesubstrat aufnimmt. An diesen ist ein flexibler Schlauch (37) angeschlossen, welcher das Zusatzmedium zu einer Dosiereinrichtung (38) leitet. Von dieser ausgehend ist ein Austrittsrohr (40) angeschlossen, welches austrittseitig mit einer in der Figur 7 dargestellten Rohrschlange (42) mit Austrittsdüsen (41) ausgebildet ist. Die Darstellung zeigt weiterhin das Motorgehäuse (25) mit innenliegendem Motor sowie den Rotor (1) mit Treibteller (2) und die mit dem Boden bzw. Bodenbelag (49) in Wirkverbindung stehende Matte (50). Das im Schnitt gezeigte feststehende Maschinengehäuse (24) nimmt an seiner Oberseite den Heißluftgenerator (20) mit angeschlossener Heißluftleitung (29) auf, die in das Ausblasorgan (21) mit Heißluft-Austrittsdüse (30) mündet.

Weil die Einstellung der Arbeitstemperatur bei der Vorrichtung im Verhältnis zu den zu bearbeitenden Böden bzw. Bodenbelägen (49) eine sehr wichtige Rolle spielt, ist vorgesehen, daß der Heißluftgenerator (20) mehrere Temperaturstufen und einen Temperatur-Wahlschalter (31) aufweist. Zur Überwachung der Arbeitstemperatur im Bereich des Bodens (49) ist mit Vorteil in der Rotationsachse (x-x) Fig. 1 ein bis gegen den zu bearbeitenden Boden (49) bzw. Bodenbelag reichender Temperaturfühler (nicht gezeigt) angeordnet. Dieser ist mit einer Temperatur-Regeleinrichtung (31) des Heißluftgenerators (20) zusammenwirkend so ausgebildet, daß eine voreingestellte Arbeitstemperatur unter allen Arbeitsbedingungen eingehalten wird.

In der Figur 4 ist das Maschinengehäuse (24) in einer Ansicht von unten her gezeigt. Es ist ein glockenförmiger, nach unten zu einen von Rippen (10) unterteilten Hohlraum ausbildender Körper, der in einer über die Enden der Rippen (10) gespannten Ebene (y-y) Fig. 3 mit einem vorzugsweise wärmeisolierenden Deckel (11) nach unten zu abgeschlossen ist. Wie weiterhin aus Fig. 4 und 7 hervorgeht, ist das mit Austrittsdüsen (41) ausgestattete Austrittsrohr (40) für Zusatzmedium an seinem austrittsseitigen Ende zu einer einen Wärmeaustauscher bildenden Rohrschlange (42) ausgebildet, und diese unterhalb des aus der Austrittsdüse (30) bestehenden Ausblasorgans (21) Fig. 3 im Heißluftstrom (23) Fig. 1 angeordnet. Hierdurch wird durch das Austrittsrohr (40) hindurchgeleitetes Zusatzmedium in dem zwischen 250° und 400° Celsius heißen Luftstrom (23) intensiv erwärmt. Fig. 4 zeigt im übrigen die Anordnung des Austrittsrohres (40) im Anschluß an die Dosiereinrichtung (38) bis zu seiner Ausbildung als Rohrschlange (42) im Bereich des Heißluftstromes (23) unterhalb der Heißluft-Austrittsdüse (30). An einer Fortsetzung (26) des Maschinengehäuses (24) sind die Räder des Fahrgestells (44) angeordnet.

In den Figuren 5 und 6 ist der Treibteller (2) im Schnitt sowie in der Draufsicht gezeigt. Dieser weist an seiner Oberseite in mehreren vom Rotationszentrum zur Peripherie hin zunehmenden Radiusabständen angeordnete konzentrische, den Wärmeübergang vom Heißluftstrom (23) Fig. 1 intensivierende Rippen (15) auf. Diese sind unter Ausbildung teilkreisförmiger, nach oben zu offener Zellen (16) von radialen Rippen (17) durchdrungen, wobei jede Zelle (16) Durchbrüche (4) für aufgegebenes Zusatzmedium aufweist. Diese sind - in Richtung der Drehbewegung des Treibtellers (2) gesehen - der Vorderseite jeder radialen Rippe (17) benachbart angeordnet.

In der Figur 8 ist eine etwas andere Ausgestaltung der Vorrichtung gezeigt. Bei dieser Ausführung wird das Zusatzmedium ausschließlich durch mit Elektro-Heizungen (6) versehene Heizstufen erhitzt. Als erste Heizstufe ist oberhalb des Treibtellers (2) eine beheizbare Auffangschale (7) angeordnet. Auf diese wird Zusatzmedium mit der Austrittsdüse (36) aufgegeben. Die Auffangschale (7) weist über ihre Fläche annähernd gleichmäßig verteilte Austrittsbohrungen auf, durch die das Zusatzmedium in gleichmäßiger Verteilung auf den ebenfalls elektrisch beheizbaren Treibteller (2) fließt, der die zweite Heizstufe bildet. Durch dies n hindurch dringt das erwärmte Zusatzmedium in die Matte (50) ein und gelangt in einem vorgesehen Temperaturzustand auf die Fläche des zu reinigenden Bodens bzw. Bodenbelages (49).

Bei dieser Ausführung sind in den Treibteller (2), wie dies in der Figur 9 rein schematisch angedeutet ist, Elektro-Heizvorrichtungen (6) eingelassen. Der Treibteller (2) weist Wasserdurchtrittslöcher (3) auf, die - in Richtung der Drehbewegung des Treibtellers (2) gesehen - der Vorderseite jeder radialen Rippe (17) benachbart angeordnet sind. Im Bereich des Treibteller-Rotationszentrums ist ein als schwarzer Kreis angedeuteter Mitnahmeflansch (8) mit integrierter Stromzuführung (nicht gezeigt) angeordnet.

Mit dem erfindungsgemäßen Verfahren und der Vorrichtung werden folgende Vorteile erzielt:
- Erzeugung einer im wesentlichen konstanten Temperatur am Arbeitsfeld unter sparsamem Einsatz von Wärmeenergie,
- die separate Erwärmung von Reinigungs- und/oder Pflegemitteln, beispielsweise Wachs oder Wachsemulsion, kann entfallen,
- infolge erhöhter, sehr effektiver Reinigungswirkung kann der Einsatz von Warmwasser, fallweise mit Reinigungsmittellösung, entfallen, ebenso wird der Personaleinsatz bei Aufgabe, Verteilung und Verarbeitung der Pflegemittel wesentlich reduziert, wodurch eine deutliche Kosteneinsparung erzielt wird,
- der Einsatz von ökologisch bedenklichen Grundreinigern mit stark alkalischer oder saurer Konzentration kann erheblich reduziert werden, wenn nicht gar vollständig entfallen, da wegen erhöhter Arbeitstemperatur im Arbeitsfeld "sanfte" Reiniger zur Anwendung gelangen.

Für den Anwendungsbereich des Verfahrens und der Reinigungsmaschine ergibt sich infolge der hohen Leistungsfähigkeit bei verringertem Personaleinsatz ein sehr breites Anwendungsfeld wie z. B.:
- Kaufhausbereiche, insbesondere Fleischtheken, Käsetheken etc., die bisher in konventioneller Manier mit Schrubber und Aufnehmer gereinigt wurden, weil diese für Fahrautomaten aus Platzgründen nicht zugänglich waren. Vorteilhaft ist die kürzere, leichtere und kostensparende Arbeitsweise.
- Noppenböden wurden bisher mit Einscheibenmaschine und Schrubberbürste gereinigt. Durch Wasserspritzer wurden dabei Einrichtungsgegenstände beschmutzt und erforderten zur Nachreinigung weitere Arbeit. Hier schafft das Verfahren und die Vorrichtung nach der Erfindung Abhilfe. Weitere Anwendungsfälle sind u. a.:
- Warme Shamponierung bei textilen Belägen, die bei erhöhter Temperatur nicht einlaufen. Vorteilhaft ist eine erhöhte Schmutzanlösung und ein geringerer Chemieanteil durch Wärmebehandlung.
- Cleaner- Verfahren: Wärme unterstützt die Schmutzanlösung und Schmutzaufnahme.
- Gründiche Unterhaltsreinigung (Zwischenreinigung) großer Flächen ist mit geringen Kosten möglich.
- Streifen, Schleier und Schlieren nach der Reinigung glänzender Flächen werden reduziert, da bei bisher kalter konventioneller Arbeitsweise meistens zu viel, oder zu wenig Reinigungsmittel benutzt worden ist.
- Nicht neutrale Reiniger können den zu reinigenden Bodenbelag auf Grund von zu hoher Dosierung nicht mehr schädigen, da durch den Faktor Wärme schwächere Reiniger und/oder geringere Konzentrationen des Reinigungsmittels benötigt werden.
- Optimale Polierqualitäten sind ohne Hochgeschwindigkeitsbereich möglich, ebenso Reparaturen von beschädigten Glanzflächen durch Wärmeeinwirkung, da die am Boden erzeugte Reibungswärme durch kontinuierliche Heißluftzufuhr von oben nicht mehr entweichen kann.

Insgesamt werden mit der Erfindung die Anwendungsmöglichkeiten wesentlich erweitert und das Reinigungsverfahren rationalisiert, wodurch sich überraschend günstige Kosteneinsparungen erzielen lassen und die durch steigende Personalkosten belasteten Dienstleistungsbetriebe wirtschaftlicher und leistungsfähiger arbeiten können.

Die erfindungsgemäßen Maßnahmen sind nicht auf die in den Zeichnungsfiguren dargestellten Ausführungsbeispiele sondern nur durch die Ansprüche beschränkt. Eine mögliche Abwandlung der erfindungsgemäßen Vorrichtung kann darin bestehen, daß zusätzlich eine andere Art der Temperaturerzeugung oder Führung des Heißluftstromes oder erwärmten Zusatzmediums erfolgt. Auch können der oder die Treibteller in beliebiger Art ausgebildet sein und verschiedene Loch- bzw. Öffnungsmuster für den Luft- und/oder Reinigungs- bzw. Pflegemitteldurchtritt sowie verschiedene Bürstenprofile aufweisen. Die jeweilige konstruktive Ausgestaltung ist in Anpassung an besondere Verwendungen der Vorrichtung dem Fachmann freigestellt.

## Patentansprüche

1. Verfahren zur Reinigung und/oder Pflege von Böden und/oder Bodenbelägen aller Art mittels einer Maschine, wobei der zu behandelnde Boden bzw. Bodenbelag (49) fallweise mit einem Zusatzmedium wie Wasser unter Zufuhr von Wärme behandelt wird, wobei als Wärmeträger ein Heißluftstrom (23) verwendet wird, der durch die Maschine auf die Bodenfläche (49) gelangt, **dadurch gekennzeichnet,** daß die Maschine eine Ein- oder Mehrscheiben-Rotormaschine mit zumindest einem Treibteller (2) ist, und daß das Zusatzmedium und/oder ein fluides bzw. pastöses Reinigungs- oder Pflegesubstrat stufenweise erwärmt wird, wobei es in einer ersten Stufe im Heißluftstrom vorgewärmt und danach im Durchlauf durch den Treibteller (2) weiter erwärmt wird.

2. Verfahren nach Anspruch 1, **dadurch gekennzeichnet,** daß das Zusatzmedium unter Verwendung einer beheizbaren Auffangschale (7) als erste Erwärmungsstufe vorgewärmt wird.

3. Verfahren nach Anspruch 1 oder 2, **dadurch gekennzeichnet,** daß das Zusatzmedium durch das Rotationszentrum des Rotors (1) hindurch aufgegeben wird.

4. Verfahren nach einem oder mehreren der Ansprüche 1 bis 3, **dadurch gekennzeichnet,** daß der Heißluftstrom (23) mit vergleichsweise hoher Geschwindigkeit unter Ausbildung einer energiereichen Strömung gegen den Treibteller (2) austritt, wobei durch den Strömungsdruck Zusatzmedium wie Wasser oder fluides bzw. pastöses Reinigungs- bzw. Pflegesubstrat durch den Treibteller (2) hindurch aufgegeben und gleichmäßig verteilt wird.

5. Verfahren nach einem oder mehreren der Ansprüche 1 bis 4, **dadurch gekennzeichnet,** daß die Temperatur der zu behandelnden Fläche (49) unter Verwendung eines vorzugsweise im Rotationszentrum des Rotors (1) befindlichen Temperaturfühlers kontrolliert wird.

6. Verfahren nach einem oder mehreren der Ansprüche 1 bis 5, **dadurch gekennzeichnet,** daß die Temperatur des Heißluftstroms (23) oder eines Zusatzmediums bzw. der bearbeiteten Fläche (49) nach Maßgabe eines vorgegebenen Reinigungs- oder Pflegeprogrammes und/oder nach Art des Bodenbelages (49) eingestellt wird.

7. Verfahren nach einem oder mehreren der Ansprüche 1 bis 6, **dadurch gekennzeichnet,** daß die Erwärmung eines Zusatzmediums und/oder der zu bearbeitenden Bodenfläche (49) mittels drahtloser Energieübertragung durch Mikrowellen oder Infrarotstrahlung erfolgt.

8. Vorrichtung zur Reinigung und/oder Pflege von Böden bzw. Bodenbelägen (49) aller Art, mit einem oberhalb eines Maschinengehäuses (24) in einem Motorgehäuse (25) angeordneten Antriebsaggregat (5) sowie einem von diesem über eine Welle angetriebenen Rotor (1) und einem an der Unterseite des Rotors (1) angeordneten Treibteller (2), zur Durchführung des Verfahrens nach einem oder mehreren der vorhergehenden Ansprüche, **dadurch gekennzeichnet,**
- daß diese einen Generator (20) zur Erzeugung eines energiereichen Heißluftstromes (23) mit einer Heißluftleitung (29) und einer innerhalb des Maschinengehäuses (24) abwärts gerichteten Heißluft-Austrittsdüse (30) aufweist, wobei der Heißluft-Generator (20) für mehrere Temperaturstufen mit einem Temperatur-Wahlschalter (31) ausgerüstet ist.
- daß der Treibteller (2) Löcher (3) bzw. Durchbrüche (4) auf weist, und
- daß das Ausblasorgan (21) bzw. (30) des Generators (20) in einer zur Achse des Rotors (1) etwa parallelen Achse und seine Mündung (22) vorzugsweise dicht oberhalb des Treibtellers (2) etwa in der Mitte zwischen dem Rotationszentrum und der Peripherie des Treibtellers (2) angeordnet ist.

9. Vorrichtung nach Anspruch 8, **dadurch gekennzeichnet,** daß diese eine Dosiereinrichtung (38) für Reinigungs- oder Pflegemittel aufweist, deren Austrittsöffnung oberhalb des Treibtellers (2) angeordnet ist, mit einem der Dosiereinrichtung (38) vorgeordneten Behälter (39) für das Reinigungs- oder Pflegemittel sowie mit einem der Dosiereinrichtung nachgeordneten Austrittsrohr (40) mit Austrittsdüsen (41), wobei das Rohr (40) an seinem austrittsseitigen Ende zu einer einen Wärmeaustauscher bildenden Rohrschlange (42) ausgebildet und diese unterhalb des aus einer Austrittsdüse (30) bestehenden Ausblasorgans (21) im Heißluftstrom (23) angeordnet ist.

10. Vorrichtung nach Anspruch 8 oder 9, **dadurch gekennzeichnet,** daß das Maschinengehäuse (24) ein glockenförmiger, nach unten zu einen von Rippen (10) unterteilten Hohlraum ausbildender Körper ist, der in einer über die Enden der Rippen (10) gespannten Ebene (y-y) mit einem vorzugsweise wärmeisolierenden Deckel (11) nach unten zu abgeschlossen ist.

11. Vorrichtung nach einem oder mehreren der Ansprüche 8 bis 10, **dadurch gekennzeichnet,** daß der Treibteller (2) an seiner Oberseite in mehreren vom Rotationszentrum zur Peripherie hin zunehmenden Radiusabständen angeordnete konzentrische, den Wärmeübergang vom Heißluftstrom (23) intensivierende Rippen (15) aufweist, die unter Ausbildung teilkreisförmiger, nach oben zu offener Zellen (16) von radialen Rippen (17) durchdrungen sind, wobei jede Zelle (16) Löcher (3) bzw. Durchbrüche (4) für aufgegebenes Zusatzmedium aufweist und diese - in Richtung der Drehbewegung des Treibtellers (2) gesehen - der Vorderseite jeder radialen Rippe (17) benachbart angeordnet sind.

12. Vorrichtung nach einem oder mehreren der Ansprüche 8 bis 11, **dadurch gekennzeichnet,** daß in den Treibteller (2) Elektro-Heizvorrichtungen (6) eingelassen sind, und daß oberhalb des Treibtellers (2) eine beheizbare Auffangschale (7) für Zusatzmedium angeordnet ist, welche über ihre Fläche verteilte Austrittsbohrungen aufweist.

13. Vorrichtung nach einem oder mehreren der Ansprüche 8 bis 12, **dadurch gekennzeichnet,** daß der Rotor (1) einen in der Rotationsachse (x-x) angeordneten Austrittskanal aufweist, in welchem ein bis gegen den zu bearbeitenden Boden (49) bzw. Bodenbelag reichender Temperaturfühler angeordnet ist, und daß der Heißluft-Generator (20) mit einem Temperatur-Wahlschalter (31) für mehrere Temperaturstufen ausgerüstet ist.

14. Vorrichtung nach einem oder mehreren der Ansprüche 8 bis 13, **dadurch gekennzeichnet,** daß der Treibteller (2) an seiner Unterseite als Bürste ausgebildet ist.

15. Vorrichtung nach einem oder mehreren der Ansprüche 8 bis 14, **dadurch gekennzeichnet,** daß innerhalb des Maschinengehäuses (24) ein Infrarotstrahler oder ein Mikrowellengenerator angeordnet ist.

## Claims

1. A method for the cleaning and/or care of floors and/or floor coverings of all types by means of a machine, wherein the floor or floor covering (49) to be treated is, as the case may be, treated with an additive such as water, with heat being supplied, and wherein a hot airstream (23) passing through the machine onto the floor surface (49) is used as the heat transfer medium, **characterised in that** the machine is a single or multiple-disc rotor machine with at least one drive plate (2), and that the additive and/or a cleaning or care substrate in fluid or paste form is heated, being pre-heated in the hot airstream at a first stage then further heated in passing through the drive plate (2).

2. The method of claim 1, **characterised in that** the additive is pre-heated using a heatable receiving bowl (7) as the first heating stage.

3. The method of claim 1 or 2, **characterised in that** the additive is fed in through the centre of rotation of the rotor (1).

4. The method of any of claims 1 to 3, **characterised in that** the hot airstream (23) emerges towards the drive plate (2) at comparatively high speed, forming a high-energy flow, and additive such as water or cleaning or care substrate in fluid or paste form is fed through the drive plate (2) and distributed evenly by the pressure of the flow.

5. The method of any of claims 1 to 4, **characterised in that** the temperature of the surface (49) to be treated is checked, using a temperature sensor preferably located at the centre of rotation of the rotor (1).

6. The method of any of claims 1 to 5, **characterised in that** the temperature of the hot airstream (23) or an additive and/or of the surface (49) treated is set in accordance with a predetermined cleaning or care program and/or according to the type of floor covering (49).

7. The method of any of claims 1 to 6, **characterised in that** heating of an additive and/or the floor surface (49) to be treated is effected by means of wireless energy transmission by microwaves or infrared radiation.

8. Apparatus for the cleaning and/or care of floors and floor coverings (49) of all types, comprising a drive unit (5) located in a motor housing (25) above a machine housing (24), a rotor (1) driven thereby via a shaft, and a drive plate (2) arranged at the underside of the rotor (1), for carrying out the method of any of the preceding claims, **characterised in that**
- it has a generator (20) to produce a high-energy hot airstream (23), with a hot air pipe (29) and a hot air outlet nozzle (30) directed downwards inside the machine housing (24), the hot air generator (20) being equipped with a temperature selection switch (31) for a plurality of temperature stages,
- that the drive plate (2) contains holes (3) and/or apertures (4), and
- that the blow-out member (21) or (30) of the generator (20) is located on an axis approximately parallel with the axis of the rotor (1), and its mouth (22) is located preferably close above the drive plate (2), approximately midway between the centre of rotation and the periphery thereof.

9. The apparatus of claim 8, **characterised in that** it comprises a metering device (38) for cleaning or care agent, the outlet of which is arranged above the drive plate (2), with a tank (39) for the cleaning or care agent upstream of the metering device (38) and with an outlet (40) with outlet nozzles (41) downstream of the metering device, the outlet end of the pipe (40) being shaped as a bent pipe (42) forming a heat exchanger, and the bent pipe being located in the hot airstream (23) below the blow-out member (21) comprising an outlet nozzle (30).

10. The apparatus of claim 8 or 9, **characterised in that** the machine housing (24) is a bell-shaped member, shaped downwards into a cavity sub-divided by ribs (10) and closed at the bottom by a preferably heat-insulating cover (11) in a plane (y-y) (Fig. 3) stretched over the ends of the ribs (10).

11. The apparatus of any of claims 8 to 10, **characterised in that** the top of the drive plate (2) has concentric ribs (15) intensifying the heat transfer from the hot airstream (23), the ribs being arranged at a plurality of radial intervals increasing from the centre of rotation towards the periphery, the ribs (15) having radial ribs (17) passing through them to form part-circular, open-topped cells (16), each cell (16) having holes (3) or openings (4) for additive fed in, the holes or openings being located adjacent the front of each radial rib (17), as seen in the rotary direction of the drive plate (2).

12. The apparatus of any of claims 8 to 11, **characterised in that** electric heaters (6) are sunk into the drive plate (2), and that a heatable receiving bowl (7) for additive is arranged above the plate (2) and has outlet holes distributed over its surface.

13. The apparatus of any of claims 8 to 12, **characterised in that** the rotor (1) has an outlet passage arranged on the axis of rotation (x-x), in which passage there is arranged a temperature sensor extending to against the floor (49) or floor covering to be treated, and that the hot air generator (20) is equipped with a temperature selection switch (31) for a plurality of temperature stages.

14. The apparatus of any of claims 8 to 13, **characterized in that** the underside of the drive plate (2) is in the form of a brush.

15. The apparatus of any of claims 8 to 14, **characterized in that** an infrared radiator or microwave generator is arranged inside the machine housing (24).

## Revendications

1. Procédé pour le nettoyage et/ou l'entretien de sols et/ou de revêtements de sols de tous types à l'aide d'une machine, le sol ou le revêtement de sol (49), devant être traité étant traité le cas échéant avec un fluide additionnel tel que de l'eau moyennant un apport de chaleur, selon lequel on utilise comme fluide caloporteur un courant d'air chaud (23) qui parvient jusqu'à la surface du sol (49) en traversant la machine, caractérisé en ce que la machine est une machine pourvue d'un rotor à un ou plusieurs disques comportant au moins un plateau d'entraînement (2), et que le fluide additionnel et/ou une substance de nettoyage ou d'entretien fluide ou pâteuse est chauffé en plusieurs étapes, de sorte qu'il est préchauffé dans le courant d'air chaud lors d'une première étape, puis continue à être chauffé en continu par le plateau d'entraînement (2).

2. Procédé selon la revendication 1, caractérisé en ce que, en tant que première étape de chauffage, le fluide additionnel est préchauffé moyennant l'utilisation d'une coque réceptrice (7) pouvant être chauffée.

3. Procédé selon la revendication 1 ou 2, caractérisé en ce que le fluide additionnel est délivré en passant au centre de rotation du rotor (1).

4. Procédé selon l'une ou plusieurs des revendications 1 à 3, caractérisé en ce que le courant d'air chaud (23) sort avec une vitesse comparativement élevée, moyennant la formation d'un écoulement à haute énergie en étant dirigé contre le plateau d'entraînement (2), le fluide additionnel tel que de l'eau ou une substance de nettoyage ou d'entretien fluide ou pâteuse, étant appliqué, sous l'effet de la pression de l'écoulement, au moyen du plateau d'entraînement (2) et étant réparti uniformément.

5. Procédé selon l'une ou plusieurs des revendications 1 à 4, caractérisé en ce que la température de la surface à traiter (49) est contrôlée moyennant l'utilisation d'un capteur de température situé de préférence au centre de rotation du rotor (1).

6. Procédé selon une ou plusieurs des revendications 1 à 5, caractérisé en ce que la température du courant d'air chaud (23) ou d'un fluide additionnel ou de la surface traitée (49) est réglée en fonction d'un programme prédéterminé de nettoyage ou d'entretien et/ou en fonction du revêtement de sol (49).

7. Procédé selon une ou plusieurs des revendications 1 à 6, caractérisé en ce que le chauffage d'un fluide additionnel et/ou d'une surface de sol à traiter (49) s'effectue à l'aide d'une transmission d'énergie sans fil au moyen de micro-ondes ou d'un rayonnement infrarouge.

8. Dispositif de nettoyage et/ou d'entretien de sols ou de revêtements de sols (49) de tous types, comportant un mécanisme d'entraînement (5) disposé au-dessus d'un carter (24) de la machine dans un carter (25) du moteur, ainsi qu'un rotor (1) entraîné par ce mécanisme d'entraînement par l'intermédiaire d'un arbre, et un plateau d'entraînement (2) qui est disposé sur la face inférieure du rotor (1) pour la mise en oeuvre du procédé selon une ou plusieurs des revendications précédentes, caractérisé en ce
- que ce dispositif comporte un générateur (20) pour produire un courant d'air chaud à haute énergie (23), comportant une canalisation d'air chaud (29) et une buse (30) de sortie de l'air chaud, qui est dirigée vers l'aval à l'intérieur du carter (24) de la machine, le générateur d'air chaud (20) étant équipé, pour plusieurs étages de températures, d'un commutateur de sélection de température (31),
- que le plateau d'entraînement (2) comporte des trous (3) et/ou des passages (4), et
- que l'organe d'éjection par soufflage (21) ou (30) du générateur (20) est disposé sur un axe approximativement parallèle à l'axe du rotor (1) et que son embouchure (22) est disposée de préférence à proximité directe et au-dessus du plateau d'entraînement (2) approximativement au milieu entre le centre de rotation et la périphérie du plateau rotatif (2).

9. Dispositif selon la revendication 8, caractérisé en ce que le dispositif comporte un dispositif de dosage (38) pour le fluide de nettoyage ou d'entretien, dont l'ouverture de sortie est disposée au-dessus du plateau d'entraînement (2), avec un récipient (39) disposé en amont du dispositif de dosage (38) et servant à recevoir le fluide de nettoyage ou d'entretien, ainsi qu'un tube de sortie (40) disposé en aval du dispositif de dosage et comportant des buses de sortie (41), le tube (40) étant agencé, au niveau de son extrémité côté sortie, de manière à former un serpentin tubulaire (42) formant un échangeur de chaleur et ce serpentin étant disposé dans le courant d'air chaud (23) au-dessous de l'organe d'éjection par soufflage (21) constitué par une buse de sortie (30).

10. Dispositif selon la revendication 8 ou 9, caractérisé en ce que le carter (24) de la machine est un corps en forme de cloche, qui est agencé, à sa partie inférieure, de manière à former une cavité divisée par des nervures (10) et qui est fermé vers le bas par un couvercle de préférence thermiquement isolant (11), dans un plan (y-y) situé au-dessus des extrémités des nervures (10).

11. Dispositif selon une ou plusieurs des revendications 8 à 10, caractérisé en ce que le plateau d'entraînement (2) comporte, au niveau de sa face supérieure, des nervures concentriques (15), qui sont disposées à plusieurs distances radiales, qui augmentent depuis le centre de rotation en direction de la périphérie et qui intensifient le transfert thermique à partir du courant d'air chaud (23) et que recoupent des nervures radiales (17) en formant des cellules de forme partiellement circulaire (16), ouvertes vers le haut, chaque cellule (16) comportant des trous (3) ou des passages (4) pour le fluide additionnel appliqué et ces trous ou passages étant disposés - dans le sens du mouvement de rotation du plateau d'entraînement (2) - au voisinage de la face avant de chaque nervure radiale (17).

12. Dispositif selon une ou plusieurs des revendications 8 à 11, caractérisé en ce que dans le plateau d'entraînement (2) sont insérés des dispositifs de chauffage électrique (6) et qu'au-dessus du plateau d'entraînement (2) est disposée une coque réceptrice (7) pouvant être chauffée, pour un fluide additionnel, qui possède des perçages de sortie répartis sur toute sa surface.

13. Dispositif selon une ou plusieurs des revendications 8 à 12, caractérisé en ce que le rotor (1) possède un canal de sortie, qui est disposé sur l'axe de rotation (x-x) et dans lequel est disposé un capteur de température, qui s'étend jusqu'à s'appliquer contre le sol (49) ou le revêtement de sol à traiter, et que le générateur d'air chaud (20) est équipé d'un commutateur de sélection de température (31) pour plusieurs étapes de températures.

14. Dispositif selon une ou plusieurs des revendications 8 à 13, caractérisé en ce que le plateau d'entraînement (2) est agencé, au niveau de sa face inférieure, sous la forme d'une brosse.

15. Dispositif selon une ou plusieurs des revendications 8 à 14, caractérisé en ce qu'un émetteur infrarouge ou un générateur de micro-ondes est disposé à l'intérieur du carter (24) de la machine.
